# EUROPÄISCHE PATENTANMELDUNG

(11) **EP 4 736 690 A1**
(43) Veröffentlichungstag der Anmeldung: **06.05.2026**
(21) Anmeldenummer: 25210590.3
(22) Anmeldetag: 23.10.2025
(51) Int. Cl.: A41D 3/02

(54) **KAPUZENJACKE-KAPUZENEINSTELLSYSTEM**

(30) Priorität: 23.10.2024 DE 102024130945
(71) Anmelder: Löhden, Eva, 21684 Stade (DE)
(72) Erfinder: Löhden, Eva, 21684 Stade (DE)

(57) **Zusammenfassung**

Die Erfindung betrifft ein Kapuzenjacke-Kapuzeneinstellsystem Kapuzenjacke-Kapuzeneinstellsystem aufweisend eine Jacke mit Kapuze und Jackenteil, zumindest zwei Zugbänder an der Kapuze und zumindest zwei Schieber, wobei die Kapuze über die zumindest zwei Zugbänder und die zumindest zwei Schieber wenigstens über den Kapuzenumfang einstellbar ist und ist dadurch gekennzeichnet, dass die Kapuze wenigstens zwei Zugbandbefestigungen auf der linken Kapuzenseite und wenigstens zwei Zugbandbefestigungen auf der rechten Kapuzenseite mit hierin flexibel in den Zugbandbefestigungen verschiebbar und bewegbar angeordneten Zugbändern in der Art aufweist, dass ein Zugband durch die wenigstens zwei Zugbandbefestigungen auf der linken Kapuzenseite und ein anderes Zugband durch die wenigstens zwei Zugbandbefestigungen auf der rechten Kapuzenseite hindurchführend angeordnet ist und jedes Zugband einen Schieber aufweisend ausgebildet ist, wobei das Zugband durch den Schieber als Schlaufe ausgebildet ist und über diesen in der Schlaufengröße verstellbar ausgebildet ist, wobei durch Betätigung des jeweils zumindest einen Schiebers pro Zugband das Anliegen der Kapuze an einen Jackenträger durch Einstellung der Schlaufengröße einstellbar ist und die Zugbandbefestigungen ausgebildet sind als Schlaufe oder Ring befestigt an der Kapuze.

## Beschreibung

Die Erfindung betrifft ein Kapuzenjacke-Kapuzeneinstellsystem Kapuzenjacke-Kapuzeneinstellsystem aufweisend eine Jacke mit Kapuze und Jackenteil, zumindest zwei Zugbänder an der Kapuze und zumindest zwei Schieber, wobei die Kapuze über die zumindest zwei Zugbänder und die zumindest zwei Schieber wenigstens über den Kapuzenumfang einstellbar ist.

Aus dem Stand der Technik sind Jacken mit einstellbarer Kapuze bekannt und weit verbreitet. Die Kapuzen werden hierbei zumeist über eine Kombination von einem oder mehreren Zugbändern eingearbeitet in die Kapuze mit Schiebern an ihrem Ende eingestellt. Je nach Anzahl und Position der Zugbänder können die Kapuzen in Höhe, Länge und/oder Breite verstellt werden.

In der Druckschrift WO 02/058495 A1 wird ein Kordelzugsystem für eine Kapuze offenbart, das so angepasst werden kann, dass es eine einmalige Einstellung vornimmt, um eine Spannung auf die vertikalen Seiten der vorderen Öffnung der Kapuze auszuüben, wodurch die Kapuze vertikal komprimiert wird und gleichzeitig eine Umfangsspannung des oberen Teils der Kapuze ausgeübt wird.

Die Druckschrift US 5,369,809 offenbart ein System, das ein Paar Zugbänder umfasst, die sich von den beiden Schläfenbereichen des Trägers zu dem verstellbaren Kapuzenbereich erstrecken, der dem Nackenbereich entspricht. Die Zugbänder ermöglichen sowohl eine vertikale als auch eine seitliche Verstellbarkeit um den Kopf des Trägers, so dass der Träger die Passform der Haube unabhängig von der Kopfgröße des Trägers oder der Anzahl der Kopfbedeckungsschichten unter der Haube individuell anpassen kann. Die Kordelzüge werden durch einen einzigen Kordelverschluss gehalten, so dass die gewünschte Passform um den Kopf des Trägers mit einer einfachen Bedienung der Kordelzüge erreicht und beibehalten wird.

Zudem offenbart die Druckschrift US 6,374,418 B1 ein System zur gleichzeitigen Einstellung der Form der Kapuze auf dem Kopf des Trägers in verschiedenen Richtungen mit einstellbaren Längs-, Quer- und Vertikalkomponenten der Kapuze mit einem einzigen Zugband. Jede Seite hat einen vorderen Durchgang, der sich vom Schläfenbereich aus entlang der Gesichtsöffnung erstreckt und dann nach hinten gebogen ist. Jede Seite hat auch einen hinteren Durchgang, der sich von der Oberseite der Kapuze nach hinten erstreckt und dann nach unten und dann nach vorne gekrümmt ist. Der vordere Durchgang und der hintere Durchgang haben jeweils im unteren Bereich nebeneinander liegende Öffnungen. Auf jeder Seite ist ein Ende eines Kordelzugs am oberen Ende des vorderen Durchgangs befestigt, das andere Ende ist am oberen Ende des hinteren Durchgangs befestigt, und ein Teil des Kordelzugs liegt zwischen den Öffnungen im unteren Bereich frei, wo er vom Träger zur Einstellung der Kapuze betätigt werden kann.

Weiter ist aus der Druckschrift DE 201 18 164 U1 ein regulierbares Kapuzensystem bekannt, das bequeme Regulierbarkeit, guten Schutz und ausreichend Flexibilität bei Bewegungen erlaubt. Wobei hierzu eine Kapuze mit einer Zugschnurranordnung ausgebildet wird, wobei die Zugschnuranordnung die Gestalt und das Volumen der Kapuze auf dem Kopf des Trägers regulieren kann.

Aus der Druckschrift WO 2024/156311 A1 ist ein Kapuzenjacke-Kapuzeneinstellsystem für eine Jacke weist eine Jacke mit Kapuze und Jackenteil sowie einem Kragen oder Kragenabschnitt, und zumindest ein Zugband in oder an der Kapuze auf, wobei die Kapuze über das zumindest eine Zugband wenigstens über den Kapuzenumfang einstellbar ist, wobei das Jackenteil wenigstens zwei Zugbandbefestigungen aufweist, jede Zugbandbefestigung zur lösbaren oder temporären Aufnahme eines Endes des zumindest einen Zugbands ausgebildet ist oder ein Zugbandende aufnehmen kann, die Zugbandbefestigungen ausgehend von der Mittellinie der Vorderseite des Jackenteils auf beiden Hälften des Jackenteils im oberen Drittel symmetrisch in Bezug auf die Mittellinie angeordnet sind, das zumindest eine Zugband bei temporärer Verbindung mit den Zugbandbefestigungen von der Kapuze direkt zu den Zugbandbefestigungen geführt sind, wobei durch Befestigung der Zugbandenden an den Zugbandbefestigungen und Betätigung des zumindest einen Schiebers das Anliegen der Kapuze an einen Jackenträger einstellbar ist.

Die Probleme im Stand der Technik sind im Wesentlichen, dass einstellbare Kapuzen nach der bestmöglichen Anpassung an den Kopf eines Jackenträgers oftmals entweder nicht dicht am Kopf anliegen, durch die Einstellung unbequeme Dellen oder auch Ausstülpungen an der Kapuze entstehen oder sich die Kapuze bei Bewegungen des Kopfes nicht mitbewegt oder verrutscht, so dass das Sichtfeld des Jackenträgers durch die Kapuze eingeschränkt wird. Dies alles führt zu einer Minderung des Tragekomforts der Jacke bei Nutzung der Kapuze und das eingeschränkte Sichtfeld kann beispielsweise im Straßenverkehr durch die eingeschränkte Sicht insbesondere zu einer Gefahrenquelle werden. Durch Dellen oder Ausstülpungen an der Kapuze bedingt sich zudem, dass der Übergang von Kapuze zu Kopf nicht überall gleich abgedichtet ist und Wind und Regen durch diese Bereiche auch an den Kopfbereich des Jackenträgers unterhalb der Kapuze gelangen können.

Der vorliegenden Erfindung liegt die Aufgabe zugrunde, ein Kapuzeneinstellsystem bereitzustellen, mit welchem eine Kapuze einfach und optimal an den Kopf eines Jackenträgers angepasst werden kann, ohne dass sich hierdurch Einbußen im Tragekomfort einstellen sowie der seitliche Sichtbereich des Trägers während des Tragens der Kapuze nach Einstellung der Kapuze nicht durch die Kapuze eingeschränkt wird.

Gelöst wird diese Aufgabe mit einem Kapuzenjacken-Kapuzeneinstellsystem gemäß Anspruch 1.

Das Kapuzenjacke-Kapuzeneinstellsystem weist eine Jacke mit Kapuze und Jackenteil, zumindest zwei Zugbänder an der Kapuze und zumindest zwei Schieber auf, wobei die Kapuze über die zumindest zwei Zugbänder und die zumindest zwei Schieber wenigstens über den Kapuzenumfang einstellbar ist und ist dadurch gekennzeichnet, dass
- die Kapuze wenigstens zwei Zugbandbefestigungen auf der linken Kapuzenseite und wenigstens zwei Zugbandbefestigungen auf der rechten Kapuzenseite mit hierin flexibel in den Zugbandbefestigungen verschiebbar und bewegbar angeordneten Zugbändern in der Art aufweist, dass ein Zugband durch die wenigstens zwei Zugbandbefestigungen auf der linken Kapuzenseite und ein anderes Zugband durch die wenigstens zwei Zugbandbefestigungen auf der rechten Kapuzenseite hindurchführend angeordnet ist und
- jedes Zugband einen Schieber aufweisend ausgebildet ist; wobei das Zugband durch den Schieber als Schlaufe ausgebildet ist und über diesen in der Schlaufengröße verstellbar ausgebildet ist,
wobei durch Betätigung des jeweils zumindest einen Schiebers pro Zugband das Anliegen der Kapuze an einen Jackenträger durch Einstellung der Schlaufengröße einstellbar ist und die Zugbandbefestigungen ausgebildet sind als Schlaufe oder Ring befestigt an der Kapuze.

Die wenigstens zwei Zugbandbefestigungen auf den beiden Kapuzenseiten können insbesondere jeweils derart angeordnet sein, dass zumindest eine erste Zugbandbefestigung auf der Hälfte oder der oberen Hälfte im vorderen Drittel in Richtung Kapuzenöffnung auf der Kapuzenseite angeordnet ist und zumindest eine zweite Zugbandbefestigung auf der unteren Hälfte weiter von der Kapuzenöffnung entfernt als die erste Zugbandbefestigung auf der Kapuzenseite angeordnet ist.

In einer bevorzugten Ausführungsvariante kann das Jackenteil wenigstens zwei zusätzliche Zugbandbefestigungen zur lösbaren Befestigung der Zugbänder aufweisen, wobei die zusätzlichen Zugbandbefestigungen ausgehend von der Mittellinie der Vorderseite des Jackenteils auf beiden Hälften des Jackenteils im oberen Drittel symmetrisch in Bezug auf die Mittellinie angeordnet sind, wobei durch Befestigung der Zugbänder an den zusätzlichen Zugbandbefestigungen und Betätigung des jeweils zumindest einen Schiebers pro Zugband das Anliegen der Kapuze an einen Jackenträger einstellbar ist.

Insbesondere können die Zugbänder Zugbanddurchführung-frei und/oder Zugbanddurchführungskanal-frei geführt ausgebildet sein. Es bedarf keiner Führungskanäle in oder an bzw. auf der Kapuze, um die Zugbänder zu führen. Es ist gerade die Einfachheit und auch Nachrüstbarkeit durch den Verzicht auf entsprechende Führungskanäle oder Zugbanddurchführungskanäle, durch die normalerweise entsprechende Zugbänder geführt werden. Diese besondere Ausgestaltung stellt eine bevorzugte Variante dar. Insbesondere für die nachträgliche Ausstattung einer Kapuze ist diese Variante besonders simpel bei gleichzeitiger Effizienz und Gangbarkeit. Insbesondere kann auch bei dieser Ausgestaltung, also der Zugbandkanal-freien Ausgestaltung eine maximale Einstellbarkeit der Kapuze erreicht werden. Es kann bzw. in einer bevorzugten Ausgestaltungsvariante wird insbesondere auf Zugbanddurchführungen verzichtet.

Auch können die zusätzlichen Zugbandbefestigungen als Knopf oder Haken oder Ring oder Schlaufe befestigt an dem Jackenteil ausgebildet sein.

Die zumindest zwei Zugbänder können auf der Kapuzenrückseite miteinander verbindbar ausgebildet sein.

Des Weiteren kann die Kapuze weitere Zugbandbefestigungen aufweisen.

Auch das Jackenteil kann weitere Zugbandbefestigungen aufweisen.

Das Kapuzeneinstellsystem kann weitere Zugbänder mit Schieber aufweisen, wobei die weiteren Zugbänder insbesondere über die Schieber einstellbar sein können.

Die Zugbänder können zudem Befestigungsmöglichkeiten zur Anbringung an gewünschten Zugbandbefestigungen aufweisen. So können beispielsweise an den Zugbändern montierte Karabinerhaken an Zugbandbefestigungen in Ringform einfach befestigt und wieder gelöst werden.

Die Zugbänder können insbesondere Gummibänder sein.

Auch ist es möglich Zugbänder bei Einsatz der zusätzlichen Zugbandbefestigungen überkreuz einzusetzen.

Durch die Betätigung des wenigstens einen Schiebers pro Kapuzenseite sowie gegebenenfalls die Befestigung der Zugbänder an den zusätzlichen Zugbandbefestigungen wird eine Längenregulierung der Zugbänder an der Kapuze bewirkt. So wird es möglich das Anliegen Kapuze an einen Jackenträger flexibel einzustellen, wobei dies auch eine Fixierung des Sichtbereiches bedingt.

Nachfolgend wird die Erfindung anhand der beiliegenden Abbildungen in der Abbildungsbeschreibung beschrieben, wobei diese die Erfindung erläutern sollen und nicht zwingend beschränkend zu werten sind:
Es zeigen:
- Abb. 1: eine beispielhafte Darstellung einer Jacke mit einstellbarer Kapuze nach dem Stand der Technik in der Seitenansicht;
- Abb. 2: eine beispielhafte Darstellung einer ersten Ausführungsform einer Jacke aufweisend das erfindungsgemäße Kapuzenjacke-Kapuzeneinstellsystem in der Seitenansicht;
- Abb. 3: eine beispielhafte Darstellung einer zweiten Ausführungsform einer Jacke aufweisend das erfindungsgemäße Kapuzenjacke-Kapuzeneinstellsystem in der Seitenansicht;
- Abb. 4: eine beispielhafte Darstellung einer dritten Ausführungsform einer Jacke aufweisend das erfindungsgemäße Kapuzenjacke-Kapuzeneinstellsystem in der Seitenansicht;
- Abb. 5: eine beispielhafte Darstellung der ersten Ausführungsform einer Jacke aufweisend das erfindungsgemäße Kapuzenjacke-Kapuzeneinstellsystem gemäß Abb. 2 in der Frontansicht;
- Abb. 6: eine beispielhafte Darstellung der zweiten Ausführungsform einer Jacke aufweisend das erfindungsgemäße Kapuzenjacke-Kapuzeneinstellsystem gemäß Abb. 2 in der Frontansicht;
- Abb. 7: eine beispielhafte Darstellung der ersten Ausführungsform einer Jacke aufweisend das erfindungsgemäße Kapuzenjacke-Kapuzeneinstellsystem gemäß Abb. 5 in der Frontansicht mit auf der Kapuzenrückseite verbundenen Zugbändern und
- Abb. 8: eine beispielhafte Darstellung der zweiten Ausführungsform einer Jacke aufweisend das erfindungsgemäße Kapuzenjacke-Kapuzeneinstellsystem gemäß Abb. 6 in der Frontansicht mit überkreuz an den zusätzlichen Zugbandbefestigungen befestigten Zugbändern.

In Abb. 1 wird eine beispielhafte Darstellung einer Jacke mit einstellbarer Kapuze 3 und Kragen 4 nach dem Stand der Technik in der Seitenansicht gezeigt. In die Kapuze 3 sind in diesem Beispiel drei Zugbänder 6 eingearbeitet und sind somit von außen nicht sichtbar. Die Zugrichtungen der einzelnen Zugbänder 6 sind dargestellt. Über Schieber 5 an den einzelnen Zugbändern 6 kann die Kapuze 3 je nach Bedarf passend eingestellt werden.

Abb. 2 zeigt eine beispielhafte Darstellung einer ersten Ausführungsform einer Jacke aufweisend das erfindungsgemäße Kapuzenjacke-Kapuzeneinstellsystem 1 in der Seitenansicht. Es werden nur die in der Seitenansicht sichtbaren Teile gezeigt. Die Kapuze 3 weist auf der dargestellten Kapuzenseite zwei Zugbandbefestigungen 7 auf. Die erste Zugbandbefestigung 71 ist auf der Hälfte oder der oberen Hälfte im vorderen Drittel in Richtung Kapuzenöffnung auf der Kapuzenseite angeordnet und die zweite Zugbandbefestigung 72 ist auf der unteren Hälfte weiter von der Kapuzenöffnung entfernt als die erste Zugbandbefestigung 71 auf der Kapuzenseite angeordnet. In den Zugbandbefestigungen 7 flexibel verschiebbar und bewegbar angeordnet ist ein Zugband 6. Das Zugband 6 weist einen Schieber 5 auf. Durch den Schieber 5 ist das Zugband als Schlaufe ausgebildet. Über den Schieber 5 ist die Schlaufengröße des Zugbands 6 verstellbar. Durch Betätigung des Schiebers 5 am Zugband 6 ist das Anliegen der Kapuze 3 an einen Jackenträger durch Einstellung der Schlaufengröße einstellbar.

In Abb. 3 wird eine zweite Ausführungsform einer Jacke aufweisend das erfindungsgemäße Kapuzenjacke-Kapuzeneinstellsystem 1 in der Seitenansicht gezeigt. Es werden nur die in der Seitenansicht sichtbaren Teile gezeigt. Es handelt sich hierbei um das System 1 aus Abb. 2 mit zusätzlichen Zugbandbefestigungen 8. Die zusätzliche Zugbandbefestigungen 8 befinden sich ausgehend von der Mittellinie der Vorderseite des Jackenteils 2 auf der jeweiligen Hälfte des Jackenteils 2 im oberen Drittel und sind, was aus der Abbildung hier nicht ersichtlich ist, symmetrisch in Bezug auf die Mittellinie angeordnet. Durch Befestigung des Zugbands 6 an der zusätzlichen Zugbandbefestigung 8 und Betätigung des Schiebers 5 am Zugband 6 ist das Anliegen der Kapuze 3 an einen Jackenträger einstellbar. Die Befestigung des Zugbands 6 an der zusätzlichen Zugbandbefestigung 8 ist einfach befestigbar und wieder lösbar ausgebildet.

Abb.4 zeigt eine beispielhafte Darstellung einer dritten Ausführungsform einer Jacke aufweisend das erfindungsgemäße Kapuzenjacke-Kapuzeneinstellsystem 1 in der Seitenansicht. Es werden nur die in der Seitenansicht sichtbaren Teile gezeigt. Es handelt sich hierbei um das System 1 aus Abb. 3 mit einer Kombination aus weiteren Zugbandbefestigungen 7, Zugbändern 6 und Schiebern 5. Neben dem erfindungsgemäßen System 1 aus Abb. 3, das auf beiden Kapuzenseiten je zwei Zugbandbefestigungen 7, ein hierdurchführendes Zugband 6 mit einem Schieber 5 und auf dem Jackenteil jeder Seite eine zusätzliche Zugbandbefestigung 8 aufweist, liegen zwei weitere Zugbänder 6 vor, die jeweils einen Schieber 5 aufweisen und durch weitere Zugbandbefestigungen 7 befestigt sind. Die weiteren Zugbandbefestigungen 7 befinden sich in diesem Ausführungsbeispiel auf der Kapuzenoberseite und der Kapuzenrückseite. In dem Ausführungsbeispiel wird dargestellt, dass mehrere Zugbänder 6 durch dieselben Zugbandbefestigungen 7 führen können.

Durch den Einsatz weiterer Zugbänder 6, Zugbandbefestigungen 7 und Schieber 5 wird eine zusätzliche Raffung/Straffung der Kapuze 3 an verschiedenen Stellen der Kapuze bewirkt.

Der Verlauf der weiteren Zugbänder 6, Zugbandbefestigungen 7 und Schieber 5 kann vielfältig gestaltet werden. Die Abbildung stellt hier nur einen kleinen Ausschnitt der Möglichkeiten dar.

Abb. 5 zeigt eine beispielhafte Darstellung der ersten Ausführungsform einer Jacke aufweisend das erfindungsgemäße Kapuzenjacke-Kapuzeneinstellsystem 1 gemäß Abb. 2 in der Frontansicht. Die sich hinter der Kapuze 3 befindlichen Teile sind gestrichelt dargestellt. Es ist eindeutig erkennbar, dass die Kapuze 3 zwei Zugbandbefestigungen 7 auf der linken Kapuzenseite und zwei Zugbandbefestigungen 7 auf der rechten Kapuzenseite mit hierin flexibel in den Zugbandbefestigungen 7 verschiebbar und bewegbar angeordneten Zugbändern 6 in der Art aufweist, dass ein Zugband 6 durch die zwei Zugbandbefestigungen 7 auf der linken Kapuzenseite und ein anderes Zugband 6 durch die zwei Zugbandbefestigungen 7 auf der rechten Kapuzenseite hindurchführend angeordnet ist.

In Abb. 6 wird eine beispielhafte Darstellung der zweiten Ausführungsform einer Jacke aufweisend das erfindungsgemäße Kapuzenjacke-Kapuzeneinstellsystem 1 gemäß Abb. 3 in der Frontansicht dargestellt. Die sich hinter der Kapuze 3 befindlichen Teile sind gestrichelt dargestellt. Es ist eindeutig erkennbar, dass die Kapuze 3 zwei Zugbandbefestigungen 7 auf der linken Kapuzenseite und zwei Zugbandbefestigungen 7 auf der rechten Kapuzenseite mit hierin flexibel in den Zugbandbefestigungen 7 verschiebbar und bewegbar angeordneten Zugbändern 6 in der Art aufweist, dass ein Zugband 6 durch die zwei Zugbandbefestigungen 7 auf der linken Kapuzenseite und ein anderes Zugband 6 durch die zwei Zugbandbefestigungen 7 auf der rechten Kapuzenseite hindurchführend angeordnet ist. Zudem liegen zwei zusätzliche Zugbandbefestigungen 8 auf dem Jackenteil 2 vor, die ausgehend von der Mittellinie der Vorderseite des Jackenteils 2 auf der jeweiligen Hälfte des Jackenteils 2 im oberen Drittel befindlich sind und symmetrisch in Bezug auf die Mittellinie angeordnet sind.

Abb. 7 zeigt eine beispielhafte Darstellung der ersten Ausführungsform einer Jacke aufweisend das erfindungsgemäße Kapuzenjacke-Kapuzeneinstellsystem 1 gemäß Abb. 5 in der Frontansicht. Die sich hinter der Kapuze 3 befindlichen Teile sind gestrichelt dargestellt. Die Zugbänder 6 sind in dieser Abbildung mithilfe der Schieber 5 auf der Kapuzenrückseite miteinander verbunden.

In Abb. 8 wird eine beispielhafte Darstellung der zweiten Ausführungsform einer Jacke aufweisend das erfindungsgemäße Kapuzenjacke-Kapuzeneinstellsystem 1 gemäß Abb. 6 in der Frontansicht gezeigt. Die Zugbänder 6 sind hier an den zusätzlichen Zugbandbefestigungen 8 am Jackenteil 2 überkreuz befestigt.

Bei Vorhandensein von zusätzlichen Zugbandbefestigungen am Jackenteil kann der Jackenträger frei wählen, ob er diese nutzt und wenn ja, wie er die Zugbänder an ihnen befestigt (gerade oder überkreuz).

Selbstverständlich ist das erfindungsgemäße Kapuzenjacke-Kapuzeneinstellsystem auch in Kapuzenjacken ohne Kragen einsetzbar, auch wenn solche in den vorliegenden Abbildungen nicht dargestellt sind.

Zudem besteht die Möglichkeit auf der Vorderseite des Jackenteils nicht nur zwei zusätzliche Zugbandbefestigungen symmetrisch vorzusehen, sondern mehrere, so dass das Zugband wahlweise mit einer der vorliegenden Zugbandbefestigungen verbunden werden kann. So können weitere Variationen der Kapuzeneinstellung geschaffen werden. Je nachdem welche zusätzliche Zugbandbefestigung gewählt wird, kann der Sitz der Kapuze lockerer oder fester eingestellt werden.

An den Zugbändern können zudem weitere Befestigungsmöglichkeiten durch die Anbringung von zusätzlichen Haken oder Ähnlichem zur Anbringung an weiteren Zugbandbefestigungen an der Kapuze und/oder an zusätzlichen Zugbandbefestigungen am Jackenteil geschaffen werden. Diese weiteren Befestigungsmöglichkeiten können lösbar am Zugband befestigt werden oder auch unlösbar, wobei eine unlösbare Befestigung gegebenenfalls das flexible Bewegen des Zugbandes einschränken kann.

Bei Nutzung von beispielsweise einem kleinen lösbar montierten Karabinerhaken an dem Zugband kann dieser einfach an einer als Ring ausgebildeten Zugbandbefestigung montiert werden.

Durch die Kombination aus Zugbandbefestigungen, Zugbändern und Schiebern wird ein optimaler Kapuzentragekomfort ermöglicht mit welchem eine Kapuze optimal an den Kopf eines Jackenträgers angepasst werden kann ohne, dass sich hierdurch Einbußen im Tragekomfort einstellen sowie der seitliche Sichtbereich des Trägers während des Tragens der Kapuze nach entsprechender Einstellung der Kapuze nicht eingeschränkt wird. Es wird ein dichtes Anliegen der Kapuze am Kopf bewirkt, wobei ein Verrutschen der Kapuze am Kopf bei Bewegungen des Kopfes größtmöglich verhindert wird. Ein Eindringen von Zugluft und/oder Nässe an den Seiten des Kopfes kann so effizient vermieden werden.

### Bezugszeichenliste

- 1: Jacke mit erfindungsgemäßen Kapuzenjacke-Kapuzeneinstellsystem
- 2: Jackenteil
- 3: Kapuze
- 4: Kragen
- 5: Schieber
- 6: Zugband
- 7: Zugbandbefestigung Kapuze
- 71: erste Zugbandbefestigung Kapuze
- 72: zweite Zugbandbefestigung Kapuze
- 8: Zusätzliche Zugbandbefestigung Jackenteil

## Patentansprüche

1. Kapuzenjacke-Kapuzeneinstellsystem (1) aufweisend:
- eine Jacke mit Kapuze (3) und Jackenteil (2);
- zumindest zwei Zugbänder (6) an der Kapuze (3) und
- zumindest zwei Schieber (5);
wobei
- die Kapuze (3) über die zumindest zwei Zugbänder (6) und die zumindest zwei Schieber (5) wenigstens über den Kapuzenumfang einstellbar ist;
**dadurch gekennzeichnet, dass**
- die Kapuze (3) wenigstens zwei Zugbandbefestigungen (7) auf der linken Kapuzenseite und wenigstens zwei Zugbandbefestigungen (7) auf der rechten Kapuzenseite mit hierin flexibel in den Zugbandbefestigungen (7) verschiebbar und bewegbar angeordneten Zugbändern (6) in der Art aufweist, dass ein Zugband durch die wenigstens zwei Zugbandbefestigungen (7) auf der linken Kapuzenseite und ein anderes Zugband (6) durch die wenigstens zwei Zugbandbefestigungen (7) auf der rechten Kapuzenseite hindurchführend angeordnet ist;
- jedes Zugband (6) einen Schieber (5) aufweisend ausgebildet ist; wobei das Zugband (6) durch den Schieber (5) als Schlaufe ausgebildet ist und über diesen in der Schlaufengröße verstellbar ausgebildet ist;
wobei
durch Betätigung des jeweils zumindest einen Schiebers (5) pro Zugband (6) das Anliegen der Kapuze (3) an einen Jackenträger durch Einstellung der Schlaufengröße einstellbar ist
und die Zugbandbefestigungen (7) ausgebildet sind als Schlaufe oder Ring befestigt an der Kapuze.

2. Kapuzenjacke-Kapuzeneinstellsystem (1) nach Anspruch 1,
**dadurch gekennzeichnet, dass**
die wenigstens zwei Zugbandbefestigungen (7) auf den beiden Kapuzenseiten jeweils derart angeordnet sind, dass zumindest eine erste Zugbandbefestigung (71) auf der Hälfte oder der oberen Hälfte im vorderen Drittel in Richtung Kapuzenöffnung auf der Kapuzenseite angeordnet ist und zumindest eine zweite Zugbandbefestigung (72) auf der unteren Hälfte weiter von der Kapuzenöffnung entfernt als die erste Zugbandbefestigung (71) auf der Kapuzenseite angeordnet ist.

3. Kapuzenjacke-Kapuzeneinstellsystem (1) nach Anspruch 1 oder 2,
**dadurch gekennzeichnet, dass**
- das Jackenteil (2) wenigstens zwei zusätzliche Zugbandbefestigungen (8) zur lösbaren Befestigung der Zugbänder (6) aufweist;
- die zusätzlichen Zugbandbefestigungen (8) ausgehend von der Mittellinie der Vorderseite des Jackenteils (2) auf beiden Hälften des Jackenteils (2) im oberen Drittel symmetrisch in Bezug auf die Mittellinie angeordnet sind;
wobei
durch Befestigung der Zugbänder (6) an den zusätzlichen Zugbandbefestigungen (8) und Betätigung des jeweils zumindest einen Schiebers (5) pro Zugband (6) das Anliegen der Kapuze (3) an einen Jackenträger einstellbar ist.

4. Kapuzenjacke-Kapuzeneinstellsystem (1) nach einem der vorangehenden Ansprüche, **dadurch gekennzeichnet, dass**
die Zugbänder (6) Zugbanddurchführung-frei und/oder Zugbanddurchführungskanal-frei geführt ausgebildet sind.

5. Kapuzenjacke-Kapuzeneinstellsystem (1) nach einem der vorangehenden Ansprüche, **dadurch gekennzeichnet, dass**
die zusätzlichen Zugbandbefestigungen (8) ausgebildet sind als Knopf oder Haken oder Ring oder Schlaufe befestigt an dem Jackenteil (2).

6. Kapuzenjacke-Kapuzeneinstellsystem (1) nach einem der vorangehenden Ansprüche, **dadurch gekennzeichnet, dass**
das die zumindest zwei Zugbänder (6) auf der Kapuzenrückseite miteinander verbindbar ausgebildet sind.

7. Kapuzenjacke-Kapuzeneinstellsystem (1) nach einem der vorangehenden Ansprüche, **dadurch gekennzeichnet, dass**
die Kapuze (3) weitere Zugbandbefestigungen (7) aufweist.

8. Kapuzenjacke-Kapuzeneinstellsystem (1) nach einem der vorangehenden Ansprüche, **dadurch gekennzeichnet, dass**
das Jackenteil (2) weitere Zugbandbefestigungen (7) aufweist.

9. Kapuzenjacke-Kapuzeneinstellsystem (1) nach einem der vorangehenden Ansprüche, **dadurch gekennzeichnet, dass**
das Kapuzeneinstellsystem (1) weitere Zugbänder (6) mit Schieber (5) aufweist und die weiteren Zugbänder (6) über die Schieber (5) einstellbar sind.

10. Kapuzenjacke-Kapuzeneinstellsystem (1) nach einem der vorangehenden Ansprüche, **dadurch gekennzeichnet, dass**
die Zugbänder (6) Befestigungsmöglichkeiten zur Anbringung an den Zugbandbefestigungen (7, 8) aufweisen.
